# EUROPÄISCHE PATENTSCHRIFT

(11) **EP 2 142 260 B1**
(45) Veröffentlichungstag und Bekanntmachung des Hinweises auf die Patenterteilung: **02.11.2011**
(21) Anmeldenummer: 08707554.5
(22) Anmeldetag: 05.02.2008
(51) Int. Cl.: A62B 17/00, A62B 17/04

(54) **BEKLEIDUNGSSTÜCK MIT KAPUZE UND SCHUTZMASKE**
PIECE OF CLOTHING HAVING A HOOD AND PROTECTIVE MASK
PIÈCE DE VÊTEMENT À CAPUCHE ET MASQUE PROTECTEUR

(30) Priorität: 30.04.2007 DE 102007020626
(43) Veröffentlichungstag der Anmeldung: 13.01.2010
(73) Patentinhaber: Blücher GmbH, 40699 Erkrath (DE)
(72) Erfinder: BÖHRINGER, Bertram, 42115 Wuppertal (DE); BERGMEIER-GRIMM, Birgit, 85221 Dachau (DE)
(74) Vertreter: Gesthuysen, von Rohr & Eggert
(86) Internationale Anmeldenummer: PCT/EP2008/000884
(87) Internationale Veröffentlichungsnummer: WO 2008/131812

(56) Entgegenhaltungen:
- DE-A1- 19 829 975
- DE-C- 870 067
- GB-A- 2 246 064
- US-A- 2 529 106
- US-A- 4 845 779
- US-A1- 2002 046 752
- US-A1- 2003 070 211

## Beschreibung

Die vorliegende Erfindung betrifft ein Bekleidungsstück, insbesondere für Schutz- und oder militärische Zwecke, wie ABC-Schutzanzug oder dergleichen, nach dem Oberbegriff des Anspruchs 1.

Personen, die mit giftigen Stoffen in Kontakt kommen, welche über die Atemwege resorbiert werden können, müssen sich gegenüber diesen Giftstoffen durch das Tragen einer Atemschutzmaske schützen. Wenn darüber hinaus die Gefahr besteht, daß die giftigen Stoffe auch über die Haut aufgenommen bzw. resorbiert werden können, oder wenn dies ausrüstungstechnisch erforderlich ist, müssen diese Personen (z. B. Soldaten, Feuerwehrleute, Polizisten, Angehörige von Sondereinheiten, wie der GSG 9 etc.) zusätzlich Schutzkleidung, insbesondere ABC-Schutzanzüge, tragen, die einen Kontakt der Giftstoffe mit der Haut bzw. dem Körper vermeiden und in der Regel mit einer Kapuze ausgestattet sind. Die Kapuze solcher ABC-Schutzanzüge kann einen umlaufenden, insbesondere elastischen Saum zur Bildung einer Gesichtsfeldöffnung, die zur Aufnahme der Atemschutzmaske vorgesehen ist, aufweisen, wobei sich der Saum der Kapuze im Gebrauchszustand an die Atemschutzmaske anlegen soll.

Im Stand der Technik werden herkömmliche Schutzanzüge, wie ABC- oder Chemikalien-Schutzanzüge, mit separater Atemschutzmaske verwendet. Je nach Typ der Atemschutzmaske und Weichheit des Materials des Schutzanzugs kann es sehr kompliziert und schwierig sein, insbesondere bei extremen Bewegungen des Kopfes, eines sichere Abdichtung zwischen dem Schutzanzug und der Atemschutzmaske sicherzustellen.

Im Stand der Technik liegt somit das Problem vor, daß der Übergang von Kapuze bzw. Saum einerseits und Atemschutzmaske andererseits in den meisten Fällen nicht ausreichend abgedichtet ist. Dies kann folglich dazu führen, daß giftige bzw. gefährliche Stoffe durch den nicht ausreichend abgedichteten

Übergang zwischen Kapuze bzw. Saum einerseits und Atemschutzmaske andererseits gelangen können und folglich der Träger eines derartigen Schutzanzuges mit diesen Stoffen in Kontakt kommt oder diese Stoffe sogar unter den Rand der Atemschutzmaske gelangen können, so daß sie schließlich inhaliert werden. Dies ist insbesondere dann für den Träger eines solchen Schutzanzuges gefährlich, wenn er sogenannten Hautgiften ausgesetzt ist, wie z. B. Senfgas (Bis-(2-chlorethyl)sulfid, auch Lost genannt).

Was den Übergang zwischen der Kapuze einerseits und der Atemschutzmaske andererseits anbelangt, so sind im Stand der Technik bereits Vorschläge gemacht worden, diesen zu verbessern bzw. dessen Dichtigkeit zu erhöhen: So betrifft die auf die Anmelderin selbst zurückgehende DE 103 27 994.6 sowie die zu derselben Patentfamilie gehörende PCT/EP 2004/004932 eine Kapuze mit einer Gesichtsfeldöffnung zur Aufnahme einer Atemschutzmaske, wobei die Kapuze einen Saum aufweist, welcher eine Mehrzahl umlaufender Dichtelemente in Form von Elastofasern aufweist. Durch die Elastofasern soll ein abdichtendes Anliegen der Kapuze an die Atemschutzmaske ermöglicht werden. Eine derartige Konstruktion gewährleistet bereits eine relativ hohe Dichtigkeit im Übergangsbereich, jedoch kann es insbesondere unter extremen Bedingungen, beispielsweise bei starken Kopfbewegungen, zu einem Verrutschen der Kapuze oder zu einer Faltenbildung im Bereich der Dichtelemente kommen, so daß diesbezüglich ein nicht immer optimaler Schutz gewährleistet ist_{.} US 2003/070211 A1 offenbart ein Behleidungsstück gemäß dem Oberbegriff des Anspruchs 1.

Eine Aufgabe der vorliegenden Erfindung besteht nunmehr darin, ein Bekleidungsstück, vorzugsweise für Schutz- bzw. militärische Zwecke, wie ABC-Schutzanzug oder dergleichen, bereitzustellen, welches die zuvor geschilderten Nachteile abschwächt oder zumindest weitgehend vermeidet. Insbesondere besteht eine Aufgabe der vorliegenden Erfindung darin, bei einem derartigen Bekleidungsstück, welches insbesondere eine Kapuze zur Aufnahme einer Atemschutzmaske aufweist, den Übergangsbereich zwischen Bekleidungsstück einerseits und Atemschutzmaske andererseits derart auszugestalten, daß dieser Übergang auch unter widrigen Bedingungen bzw. starker mechanischer Belastung zumindest weitgehend abgedichtet ist.

Die zuvor geschilderte Aufgabe wird vorschlagsgemäß durch ein Bekleidungsstück gemäß Anspruch 1 gelöst. Weitere, vorteilhafte Weiterbildungen und Ausgestaltungen sind Gegenstand der Unteransprüche.

Eine grundlegende Idee der vorliegenden Erfindung besteht somit darin, eine dauerhafte Verbindung zwischen Atemschutzmaske einerseits und Kapuze andererseits zu schaffen, um auf diese Weise einen dauerhaft abdichtenden Übergang zwischen Atemschutzmaske einerseits und Kapuze andererseits insbesondere im (Rand-)Bereich der Gesichtsfeldöffnung zu gewährleisten. Dies führt dazu, daß im Gebrauchs- bzw. Tragezustand, also beim Tragen der Atemschutzmaske durch einen Träger, eine dauerhafte Abdichtung des Übergangs zwischen Kapuze des erfindungsgemäßem Bekleidungsstückes und Atemschutzmaske erzielt wird bzw. die Abdichtung dieses Übergangs signifikant verbessert wird, so daß der Träger auch unter extremen Einsatzbedingungen und starker körperlicher Aktivität bzw. Belastung effektiv vor toxischen Substanzen geschützt ist.

Besonders vorteilhaft ist es, wenn die Kapuze an einem Kapuzenrand dauerhaft mit der Atemschutzmaske verbunden ist, wobei es erfindungsgemäß besonders bevorzugt ist, daß der Kapuzenrand mit einem Außenrand der Atemschutzmaske verbunden ist. Dabei bildet der Kapuzenrand sozusagen die Begrenzung bzw. Abgrenzung der Gesichtsfeldöffnung der Kapuze aus. Die Verbindung zwischen Kapuze und Atemschutzmaske kann somit derart erfolgen, daß die Kapuze und die Atemschutzmaske jeweils randseitig miteinander verbunden sind.

Die Verbindung zwischen der Kapuze und der Atemschutzmaske ist, insbesondere zwischen einem Kapuzenrand der Kapuze und einem Außenrand der Atemschutzmaske, umlaufend bzw. zumindest im wesentlichen durchgängig entlang der Gesichtsfeldöffnung ausgebildet.

Der Begriff "umlaufend" bzw. "durchgängig", wie er erfindungsgemäß in bezug auf die Verbindung zwischen Kapuze und Atemschutzmaske verwendet wird, wird im Sinne der vorliegenden Erfindung derart verstanden, daß der vorgenannte Begriff einen Zustand bezeichnet, bei dem die dauerhafte Verbindung einen geschlossenen Ring oder Kreis gewissermaßen entlang der Gesichtsfeldöffnung bildet, wobei diesbezüglich entscheidend ist, daß die umlaufende Verbindung zumindest im wesentlichen durchgängig ausgebildet ist, d. h. nicht mit Kanälen und Öffnungen versehen ist, so daß eine abdichtende Verbindung zwischen Atemschutzmaske einerseits und Kapuze andererseits resultiert.

Des weiteren ist der Begriff "dauerhaft", wie er erfindungsgemäß in bezug auf die Verbindung der vorgenannten Art verwendet wird, derart zu verstehen, daß die Verbindung zwischen Kapuze und Atemschutzmaske des erfindungsgemäßen Bekleidungsstückes zumindest im wesentlichen über den Nutzungszeitraum bzw. für die Lebensdauer des erfindungsgemäßen Bekleidungsstück gewährleistet ist. Mit anderen Worten ist der Begriff "dauerhaft" auch derart zu verstehen, daß die Dichtigkeit, insbesondere gegenüber toxischen Substanzen, wie chemischen oder biologischen Gift- bzw. Kampfstoffen, während der vorgesehenen Nutzungsdauer des erfindungsgemäßen Bekleidungsstückes zumindest im wesentlichen nicht beeinflußt wird bzw. sich nicht verschlechtert, wobei sich die Nutzungsdauer über eine Vielzahl von Einsätzen, beispielsweise militärischen Einsätzen, erstrecken kann. Entscheidend ist, daß die sichere Verbindung über den gesamten Nutzungszeitraum des erfindungsgemäßen Bekleidungsstückes gewährleistet ist.

Das erfindungsgemäße Bekleidungsstück kann - wie nachfolgend noch geschildert - beispielsweise in Form eines Schutzanzuges, insbesondere eines ABC-Schutzanzuges, vorliegen. Dabei kann es sich um einen einteiligen Schutzanzug handeln, bei dem das erfindungsgemäße Bekleidungsstück sozusagen integrierter Bestandteil des Schutzanzuges ist bzw. fest mit den übrigen Teilen des Schutzanzuges verbunden ist. Beispielsweise kann es sich bei dem Schutzanzug, insbesondere ABC-Schutzanzug, in nichtbeschränkender Weise um einen sogenannten Overall handeln. Gleichermaßen bezieht sich die vorliegende Erfindung auch auf solche Ausführungsformen, bei denen die Schutzbekleidung nach Art einer Schutzjacke, eines Schutzhemdes oder dergleichen, insbesondere mit Schutzfunktion gegenüber chemischen oder biologischen Gift- oder Kampfstoffen, handelt. Gleichermaßen kann es erfindungsgemäß auch vorgesehen sein, daß das erfindungsgemäße Bekleidungsstück abnehmbar mit einem Schutzanzug verbindbar ist, worauf im nachfolgenden noch ausführlich eingegangen wird. Gemäß einer weiteren erfindungsgemä-βen Ausführungsform kann das Bekleidungsstück nach der Erfindung auch in Form eines insbesondere separaten Ponchos vorliegen, wobei das erfindungsgemäße Bekleidungsstück gewissermaßen über einen Schutzanzug oder dergleichen getragen werden kann und diesen zumindest teilweise, insbesondere im Oberkörperbereich, abdeckt. Bei der Schutzbekleidung kann es sich sowohl um ein Undergarment (Unterbekleidung bzw. Unterwäsche), welche insbesondere direkt auf der Haut getragen wird, sowie um ein Overgarment (Oberbekleidung) handeln.

Wie nachfolgend noch ausführlich erörtert, sind die wesentlichen Vorteile der vorliegenden Erfindung darin zu sehen, daß erfindungsgemäß in bezug auf die Kapuze und Atemschutzmaske gewissermaßen ein einstückiges Bekleidungsstück bereitgestellt wird derart, daß Kapuze und Atemschutzmaske dauerhaft miteinander verbunden sind. Dies führt zu dem großen Vorteil, daß bei einem Einsatz ein schnelles und unkompliziertes Aufsetzen des erfindungsgemäßen Bekleidungsstückes gewährleistet ist, da sozusagen Kapuze und Atemschutzmaske in einem Schritt aufgesetzt werden können, was eine enorme Erhöhung des Sicherheitspotentials darstellt. Zudem ist aufgrund der dauerhaften Verbindung zwischen Kapuze einerseits und Atemschutzmaske andererseits erfindungsgemäß gewährleistet, daß ein Verrutschen bzw. eine Faltenbildung im Bereich des Übergangs zwischen Kapuze und Atemschutzmaske wirksam verhindert wird, so daß die Verbindung eine hohe Schutzfunktion gegenüber toxischen Substanzen, insbesondere chemischen Gift- bzw. Kampfstoffen gewährleistet, und zwar auch unter starken chemischen und physikalischen Beanspruchungen, beispielsweise in Form von Kopfbewegungen bei starker körperlicher Aktivität. Zudem entfällt erfindungsgemäß eine genaue und (zeit-)aufwendige Ausrichtung bzw. Anpassung der Kapuze in bezug auf die Atemschutzmaske.

Weitere Vorteile, Eigenschaften, Aspekte und Merkmale der vorliegenden Erfindung ergeben sich aus der folgenden Beschreibung von in der Zeichnung dargestellten, bevorzugten Ausfiihrungsbeispielen. Es zeigt:
- Fig. 1: eine Seitenansicht des erfindungsgemäßen Bekleidungsstükkes im Gebrauchszustand;
- Fig. 2: eine vergrößerte Querschnittsdarstellung entlang der in Fig. 1 dargestellten Linie II;
- Fig. 3: eine schematische Darstellung des erfindungsgemäßen Bekleidungsstückes in einer Fronansicht gemäß einer bevorzugten Ausführungsform, wonach das erfindungsgemäße Bekleidungsstück zusätzlich ein Brust- bzw. ein Rückenelement aufweist;
- Fig. 4: eine Vergrößerungsdarstellung des in Fig. 3 durch Strichelung markierten Ausschnitts;
- Fig. 5A bis 5C: eine vergrößerte Querschnittsdarstellung entlang der in Fig. 4 dargestellten Linie V gemäß verschiedener Ausführungsfbrmen der Verbindung zwischen Kapuze und Atemschutzmaske;
- Fig. 6A, 6B: eine vergrößerte Querschnittsdarstellung entlang der in Fig. 4 dargestellten Linie V gemäß einer erfindungsgemäßen Ausführungsform, wonach der Randbereich der Atemschutzmaske doppellippig ausgebildet ist;
- Fig. 7: eine Vorderansicht einer Bekleidungseinheit, welche das erfindungsgemäße Bekleidungsstück gemäß einer erfindungsgemäßen Ausführungsform umfaßt;
- Fig. 8: eine Rückenansicht einer Bekleidungseinheit, wobei das erfindungsgemäße Bekleidungsstück fest mit der Bekleidungseinheit verbunden ist; und
- Fig. 9: eine Rücken- bzw. Hinteransicht einer Bekleidungseinheit, bei welcher das erfindungsgemäße Bekleidungsstück abnehmbar fixiert bzw. verbunden ist.

Die Ausführungsformen der Fig. 2 und 5A-5C sind nicht erfindungsgemäß. Die Fig. 1, Fig. 2, Fig. 3 und Fig. 4 zeigen ein Bekleidungsstück 1, vorzugsweise für Schutz- und/oder militärische Zwecke, wie ABC-Schutzanzug oder dergleichen. Das Bekleidungsstück 1 weist eine Kapuze 2 und eine Atemschutzmaske 3 auf, wobei die Kapuze 2 einen Kapuzenrand 4 zur Ausbildung einer Gesichtsfeldöffnung 5 aufweist, wobei die Atemschutzmaske 3 von der Gesichtsfeldöffnung 5 aufgenommen ist. Das Bekleidungsstück 1 zeichnet sich dadurch aus, daß - wie es insbesondere der vergrößerten Darstellung gemäß der Fig. 4 zu entnehmen ist - die Atemschutzmaske 3 dauerhaft mit der Kapuze 2 verbunden ist. Dabei kann die Fixierung zwischen Kapuze 2 und Atemschutzmaske 3 bzw. die Befestigung der Atemschutzmaske 3 an die Kapuze 2 durch eine nachfolgend noch näher spezifizierte Verbindung 13 gewährleistet sein.

Die Fig. 1, Fig. 2, Fig. 3 und Fig. 4 ist weiterhin zu entnehmen, daß die Kapuze 2 an einem Kapuzenrand 4 der Kapuze 2 dauerhaft mit der Atemschutzmaske 3 verbunden ist. Dabei kann es erfindungsgemäß vorgesehen sein, daß der Kapuzenrand 4 - wie insbesondere in der Fig. 4 dargestellt - mit einem Außenrand 6 der Atemschutzmaske 3 verbunden ist. Erfindungsgemäß ist es somit bevorzugt, daß die Kapuze 2 und die Atemschutzmaske 3 jeweils randseitig miteinander verbunden sind.

Wie in der Fig. 3 gezeigt, ist es erfindungsgemäß vorgesehen, daß die Verbindung 13 zwischen der Kapuze 2 und der Atemschutzmaske 3, insbesondere zwischen einem Kapuzenrand 4 der Kapuze 2 und einem Außenrand 6 der Atemschutzmaske 3, umlaufend bzw. zumindest im wesentlichen durchgängig entlang der Gesichtsfeldöffnung 5 ausgebildet ist. Dabei kann es erfindungsgemäß vorgesehen sein, daß der Kapuzenrand 4 in Form eines Saumes ausgebildet ist, um ein Ausfransen der Kapuze 2 im Randbereich 4 zu verhindem. Durch die umlaufende bzw. zumindest im wesentlichen durchgängige Verbindung 13 zwischen Atemschutzmaske 3 einerseits und Kapuze 2 andererseits wird insgesamt ein effektiver Schutz gegenüber chemischen Gift- bzw. Kampfstoffen gewährleistet, da der gesamte Berührungs- bzw. Kontaktbereich zwischen Kapuze 2 und Atemschutzmaske 3 fest bzw. dauerhaft miteinander verbunden ist und somit die Kapuze 2 die Atemschutzmaske 3 vollständig in bezug auf Ihren Außenrand 6 umgibt bzw. sich an diesen anschließt. Hierdurch wird in besonders effektiver Weise gewährleistet, daß Chemikalien bzw. chemische Gift- bzw. Kampfstoffe nicht zwischen der Kapuze 2 und der Atemschutzmaske 3 in Richtung des Kopfes des Trägers eindringen können, so daß insgesamt ein sehr hoher Schutz resultiert.

Die Fig. 5A, Fig. 5B und Fig. 5C zeigen Anordnungen bzw. Ausbildungen der Verbindung 13 zwischen Kapuze 2 einerseits und Atemschutzmaske 3 andererseits. Im allgemeinen kann es vorgesehen sein, daß der Kapuzenrand 4 die Atemschutzmaske 3, insbesondere einen Außenrand 6 der Atemschutzmaske 3 überlappt derart, daß im Tragezustand ein Kapuzenrand 4 der Kapuze 2 auf der dem Träger des Bekleidungsstückes 1 abgewandten Seiten des Bekleidungsstückes 1 angeordnet ist. Mit anderen Worten stellt die Kapuze 2 im Übergangsbereich zur Atemschutzmaske bzw. ABC-Schutzmaske 3 sozusagen die Außenschicht dar, so daß der Außenrand 6 der Atemschutzmaske 3 gewissermaßen direkt am Kopf bzw. Gesichtsfeldrand des Trägers anliegt und somit die Atemschutzmaske 3 zum Träger hin abdichtet.

Die Fig. 5A zeigt eine Ausführungsform, wonach der Kapuzenrand 4 den Außenrand 6 der Atemschutzmaske 3 überlappt derart, daß die Innenseite der Kapuze 2 - also die im Tragezustand dem Träger des erfindungsgemäßen Bekleidungsstückes 1 zugewandte Seite - auf der Außenseite des Außenrandes 6 der Atemschutzmaske 3 aufliegt bzw. mit diesem verbunden ist, wobei die Außenseite des Außenrandes 6 der Atemschutzmaske 3 sich auf die im Tragezustand des erfindungsgemäßen Bekleidungsstückes 1 dem Träger abgewandte Seite bezieht. Gemäß der Ausführungsform nach der Fig. 5A liegen der Kapuzenrand 4 und der Außenrand 6 der Atemschutzmaske 3 gewissermaßen flach aufeinander.

Die Fig. 5B zeigt eine Ausführungsform, wonach der Kapuzenrand 4 derart mit dem Randbereich der Atemschutzmaske 3 verbunden ist, daß der Kapuzenrand 4 sozusagen umgeklappt ist, so daß eine Abschluß- bzw. Schnittkante der Kapuze 2 nach außen von der Kapuze 2 abgedeckt ist. Hierdurch kann einem Ausfransen des Kapuzenrandes 4 entgegengewirkt und die Dichtigkeit weiter erhöht werden.

Schließlich zeigt die Fig. 5C eine Ausführungsform, wonach die Befestigung der Atemschutzmaske 3 an die Kapuze 2 derart erfolgt, daß der Kapuzenrand 4 - vergleichbar zu der Fig. 5B - umgeschlagen ist, wobei die Verbindung 13 jedoch sowohl durch den umgeschlagenen Randbereich 4 der Kapuze 2 als auch durch den gegenüberliegenden Abschnitt des Randbereiches 4 verläuft. Hierdurch kann die Haltbarkeit bzw. Dauerhaftigkeit der Verbindung 13 insgesamt noch weiter erhöht werden.

Die Fig. 6A und Fig. 6B zeigen eine Ausführungsform, wonach der Außenrand 6 der Atemschutzmaske 3 doppellippig ausgebildet ist und diesbezüglich eine innere Lippe 7' und eine äußere Lippe 7" umfaßt. Dabei kann die äußere Lippe 7" vorzugsweise umlaufend an dem Außenrand 6 der Atemschutzmaske 3 angesetzt sein, und die äußere Lippe 7" kann von der inneren Lippe 7' beabstandet sein. Mit anderen Worten ist die Atemschutzmaske 3 in ihrem Randbereich 6 gemäß dieser Ausführungsform sozusagen doppelwandig ausgebildet und weist mit der äußeren Lippe 7" ein zusätzliches Verbindungselement auf, welches vorrangig zur Aufnahme des Kapuzenrandes 4 bzw. der Kapuze 2 bestimmt ist.

Gemäß der doppelwandigen bzw. der doppellippigen Ausgestaltung des Au-βenrandes 6 ist es erfindungsgemäß bevorzugt, daß die innere Lippe 7' im Tragezustand des erfindungsgemäßen Bekleidungsstückes 1 als Dichtlippe gegenüber dem Kopf, insbesondere dem Gesichtsfeldrand, des Trägers fungiert. Die äußere Lippe 7" dient gemäß dieser Ausführungsform - wie zuvor geschildert - somit vorzugsweise zur Aufnahme des Kapuzenrandes 4, vorzugsweise mittels einer Verbindung 13. Diesbezüglich kann es erfindungsgemäß vorgesehen sein, daß - wie in der Fig. 6A und der Fig. 6B dargestellt - der Kapuzenrand 4 überlappend mit der äußeren Lippe 7" verbunden ist, wobei diesbezüglich sämtliche gemäß den Fig. 5A bis Fig. 5C dargestellten Befestigungsarten auch zwischen äußerer Lippe 7" und Kapuzenrand 4 realisiert werden können. So kann es beispielsweise vorgesehen sein, daß der Randbereich 4 der Kapuze 2 umgeschlagen ist.

Die Fig. 6A zeigt somit eine erfindungsgemäße Ausführungsform, wonach der Kapuzenrand 4 im Tragezustand auf der dem Träger des Bekleidungsstückes 1 abgewandten Seite der äußeren Lippe 7" angeordnet ist, während die Fig. 6B eine erfindungsgemäß bevorzugte Ausführungsform zeigt, wonach der Kapuzenrand 4 zwischen der äußeren Lippe 7" und der inneren Lippe 7' angeordnet und an der äußeren Lippe 7" sozusagen von innen - also auf der im Tragezustand dem Träger zugewandten Seite der äußeren Lippe 7" fixiert ist. Gemäß dieser Ausführungsform ist der Kapuzenrand 4 von beiden Lippen 7' und 7" beidseitig umfaßt bzw. von diesen eingefaßt, wodurch eine besonders hohe Schutzfunktion resultiert, insbesondere da die Abschlußkante des Kapuzenrandes 4 zusätzlich geschützt ist. Aufgrund der doppellippigen Ausführung des Außenrandes 6 kann zudem eine verbesserte Abdichtung insbesondere zwischen der Atemschutzmaske 3 zum Kopf des Trägers gewährleistet werden, insbesondere da die innere Lippe 7' frei von Verbindungen ist und somit etwaige Durchbruchsstellen vermieden werden.

Was die Verbindung 13 zwischen Kapuze 2 einerseits und Atemschutzmaske 3 andererseits anbelangt, so kann es erfindungsgemäß vorgesehen sein, daß die Kapuze 2 mittels Vernähen, Verweben, Verkleben, Verheften, Verschwei-βen oder dergleichen mit der Atemschutzmaske 3 verbunden ist. In bezug auf das Vernähen kommen beispielsweise und in nichtbeschränkender Form dem Fachmann an sich bekannte Vernäharten, wie Kreuzstich, Zickzackstich, Overlock, Flatlock, Sicherheitsnaht bzw. -stich, Kettenstich, Doppelkettenstich und deren Kombinationen in Frage. Was die Verbindungsarten insgesamt anbelangt, so sind diese dem Fachmann hinlänglich bekannt, so daß es diesbezüglich keiner weiteren Ausführungen bedarf. Auch sind dem Fachmann für das Umnähen verwendbaren Faden- bzw. Garnarten hinlänglich bekannt. Insbesondere sind dem Fachmann auch im Rahmen des Verklebens geeignete Klebstoffe, die sich als Verbindung 13 zwischen Kapuze 2 und Atemschutzmaske 3 eignen, hinlänglich bekannt. Im Rahmen der vorliegenden Erfindung kann es gleichermaßen vorgesehen sein, die Verbindung 13 in Form einer Kombination der vorgenannten Verbindungsarten zu realisieren: So ist es erfindungsgemäß möglich, die Verbindung 13 beispielsweise und in nichtbeschränkender Weise durch eine Kombination von Vernähen und Verschweißen oder von Vernähen und Verkleben zu gewährleisten. Auf diese Weise ist es möglich, besonders dichte Verbindungen 13 herzustellen. Gleichermaßen liegt es im Rahmen der vorliegenden Erfindung, wenn die Verbindung 13 beispielsweise Doppel- bzw. Mehrfachnähte aufweist, wobei auch Kombinationen der vorgenannten Vernäharten möglich sind.

Wie die Fig. 1 und Fig. 3 zeigen, kann es erfindungsgemäß vorgesehen sein, daß die Kapuze 2 mindestens eine Einstellvorrichtung 8 zur Anpassung der Kapuze 2 bzw. der Atemschutzmaske 3 an den Kopf bzw. an das Gesicht des Trägers des erfindungsgemäßen Bekleidungsstückes 1 aufweist. Diesbezüglich ist es im Rahmen der vorliegenden Erfindung möglich, daß die Einstellvorrichtung 8 in Form eines vorzugsweise einstellbaren Bandes bzw. in Form eines elastischen Bandes, insbesondere eines Gummibandes, ausgebildet ist. Dabei kann die Einstellvorrichtung 8 insbesondere auf die Kapuze 2 aufgebracht bzw. in die Kapuze 2 integriert sein. Gleichermaßen ist es aber auch möglich, daß sich die Einstellvorrichtung 8 ausgehend von der Atemschutzmaske 3 über die Kapuze 2 erstreckt und an der Kapuze 2 und/oder erneut an der Atemschutzmaske 3 nach Art einer um den Kopf laufenden Einstellvorrichtung 8 fixiert ist. Erfindungsgemäß ist es möglich, daß die Einstellvorrichtung 8 an mehreren Positionen bzw. Stellen entlang des erfindungsgemäßen Bekleidungsstückes 1 angebracht ist, beispielsweise im Bereich des Seitenkopfes, insbesondere der Ohren, der Stirn, aber auch des Hinterkopfes.

Aufgrund der mindestens einen Einstellvorrichtung 8 kann das erfindungsgemäße Bekleidungsstück 1, insbesondere die Kapuze 2 und/oder die Atemschutzmaske 3, abdichtend bzw. dicht an den Kopf angepaßt bzw. getragen werden.

Im Rahmen der vorliegenden Erfindung ist bevorzugt, daß die Kapuze 2 und die Atemschutzmaske 3 aus unterschiedlichen Materialien bestehen. So kann es erfindungsgemäß vorgesehen sein, daß die Atemschutzmaske 3, insbesondere der Maskenkörper der Atemschutzmaske 3, einen insbesondere flexiblen Kunststoff, Silikon und/oder Latex umfaßt. Aufgrund der erfindungsgemäßen Konzeption des Bekleidungsstückes 1 nach der Erfindung ist es möglich, daß für die Atemschutzmaske 3 besonders weiche und anpassungsfähige Materialien, insbesondere weiche Gummimaterialien, verwendet können, was einen positiven Effekt auf den Tragekomfort des erfindungsgemäßen Bekleidungsstückes 1 hat.

Was das erfindungsgemäß für die Kapuze 2 einsetzbare Material anbelangt, so kann dieses ein insbesondere textiles Flächenmaterial sein. Die Kapuze 2 kann somit ein textiles Flächenmaterial umfassen.

Um ein Durchschlagen von giftigen Stoffen, insbesondere Kampfstoffen, zu verhindern und/oder um eine Beseitigung von gegebenenfalls in die Kapuze 2 eingedrungenen giftigen Stoffen zu gewährleisten, ist es erfindungsgemäß vorgesehen, daß die Kapuze 2 an ihrer Innenseite vollständig oder teilweise mit einem Innenmaterial ausgekleidet ist, wobei das Innenmaterial ein adsorptionsfähiges Material, insbesondere Aktivkohle, vorzugsweise in Form von Aktivkohlekörnern bzw. -kügelchen und/oder Aktivkohlefasern, umfaßt. In Kombination mit einem solchen adsorptionsfähigen Material kann es vorgesehen sein, daß das Innenmaterial eine wasserdampfdurchlässige, zumindest im wesentlichen gas- und/oder luftundurchlässige Sperrschicht, die den Durchtrifft von schädlichen Gasen oder Flüssigkeiten, insbesondere chemischen Kampfstoffen, verhindert oder zumindest verzögert, umfaßt. Aufgrund der Gegenwart einer Sperrschicht bzw. aufgrund des Einsatzes von adsorptionsfähigen Materialien kann insbesondere auch ein Durchtritt von toxischen Substanzen im Bereich der Verbindung 13 zwischen Kapuze 2 einerseits und Atemschutzmaske 3 effektiv verhindert werden. Dabei hat die Anmelderin - völlig überraschend - gefunden, daß bereits eine Verbindung 13 in Form einer einfachen Naht ausreicht, um eine effektive Abdichtung zwischen Kapuze 2 und Atemschutzmaske 3 in bezug auf toxische Substanzen zu erreichen.

Was die erfindungsgemäß einsetzbaren Innenmaterialien anbelangt, die mit einer Adsorptionsschicht und/oder einer Sperrschicht ausgestaltet sind, so sind diese aus dem Stand der Technik als solche bekannt. Diesbezüglich kann beispielsweise verwiesen werden auf die DE 198 29 975 A1, die DE 39 39 373 A1, die DE 38 15 720 A1, die DE 195 19 869 A1, die DE 198 274 A1 und die DE 102 40 548 A1.

Wie der Fig. 3 und der Fig. 7 zu entnehmen ist, kann es erfindungsgemäß vorgesehen sein, daß sich an die Kapuze 2 ein Brustelement (Brustlappen, Brustüberhang) 9 anschließt, insbesondere wobei das Brustelement 9 im Tragezustand des Bekleidungsstückes 1 den Brustbereich und/oder den Schulterbereich des Trägers zumindest teilweise abdeckt. Somit ist im Tragezustand das Brustelement 9 sozusagen brustseitig angeordnet. Durch die Ausstattung des erfindungsgemäßen Bekleidungsstückes 1 mit einem derartigen Brustlappen 9 wird die Schutzfunktion insgesamt weiter verbessert, insbesondere da hierdurch verhindert wird, daß toxische Substanzen beispielsweise im Bereich des Halses zum Träger vordringen können. Erfindungsgemäß ist es bevorzugt, daß der Brustlappen 9 mit der Kapuze 2, insbesondere im Halsbereich mit der Kapuze 2, vorzugsweise dauerhaft verbunden ist. Diesbezüglich können dem Fachmann an sich bekannte Verbindungsarten, insbesondere auch der zuvor genannten Art, verwendet werden.

Wie der Fig. 7 weiter zu entnehmen ist, ist es erfindungsgemäß bevorzugt, daß das Brustelement 9 mit einer Bekleidungseinheit 10 insbesondere mittels einer Befestigungsvorrichtung 14, vorzugsweise in Form von Reißverschlüssen, Druckknöpfen, Klettverschlüssen und dergleichen, verbindbar ist. Bei der Bekleidungseinheit 10 kann es sich beispielsweise um eine Schutzjacke oder einen Schutzanzug handeln, insbesondere mit Schutzfunktion gegenüber chemischen Gift- und Kampfstoffen. Aufgrund der Befestigungsvorrichtung 14 zwischen dem Brustelement 9 einerseits und der Bekleidungseinheit 10 andererseits ist es möglich, das erfindungsgemäße Bekleidungsstück 1 abnehmbar an die Bekleidungseinheit 10 zu befestigen, so daß es beispielsweise nach einem (militärischen) Einsatz - beispielsweise zu Zwecken der Dekontamination - leicht abgenommen werden kann. Zudem wird durch die Befestigungsvorrichtung 14 eine zusätzliche Schutzfunktion gegenüber chemischen Gift- bzw. Kampfstoffen gewährleistet, da ein Eindringen der toxischen Substanzen, insbesondere zwischen erfindungsgemäßem Bekleidungsstück 1 und Bekleidungseinheit 10, verhindert wird. Aufgrund der Befestigungsvorrichtung 14 wird somit eine sichere und insbesondere aerosoldichte Verbindung gewährleistet.

Gemäß einer weiteren, erfindungsgemäß bevorzugten Ausführungsform, kann - wie in der Fig. 8 dargestellt - das Bekleidungsstück 1 in eine Bekleidungseinheit 10 integriert sein, insbesondere wobei sich die Bekleidungseinheit 10 an die Kapuze 2 anschließt. Mit anderen Worten kann das erfindungsgemäße Bekleidungsstück 1 direkt und dauerhaft mit einer Bekleidungseinheit 10, beispielsweise einem Schutzanzug, insbesondere wie zuvor definiert, verbunden werden, wobei diesbezüglich die zuvor genannten Verbindungsarten eingesetzt werden können.

Diesbezüglich kann es erfindungsgemäß vorgesehen sein, daß die Bekleidungseinheit 10 mit der Kapuze 2, insbesondere im Nackenbereich mit der Kapuze 2, dauerhaft verbunden ist, wie in der Fig. 8 dargestellt.

Gemäß einer erfindungsgemäßen Ausführungsform kann das erfindungsgemäße Bekleidungsstück 1 in der zuvor genannten Art mit einem Schutzanzug sozusagen rückseitig bzw. im Nackenbereich verbunden sein, wobei im Vorder- bzw. Brustbereich das erfindungsgemäße Bekleidungsstück 1 mit einem Brustelement 9 der zuvor definierten Art ausgestattet ist. Diesbezüglich ist es möglich, daß durch ein Lösen des Brustelementes 9 von der Bekleidungseinheit 10 das erfindungsgemäße Bekleidungsstück 1 bei Nichtverwendung sozusagen mit der Kapuze 2 und der Atemschutzmaske 3 hinter den Kopf geschlagen bzw. gefaltet wird. Auf diese Weise ist im Einsatzfall ein schnelles Zugreifen auf das erfindungsgemäße Bekleidungsstück 1 möglich, und das erfindungsgemäße Bekleidungsstück 1 kann in einem solchen Fall schnell und unkompliziert aufgesetzt werden. Was die Ausgestaltung des Brustelementes 9 anbelangt, so kann diese in weiten Bereichen variieren. Im allgemeinen sollte das Brustelement 9 jedoch derart ausgestaltet sein, daß es die Kapuze 2 sozusagen brustseits verlängert, so daß das Brustelement 9 zumindest den unteren Halsbereich und den oberen Brustteil des Trägers bzw. einer sich unter dem erfindungsgemäßen Bekleidungsstück 1 befindlichen Bekleidungseinheit 10 zumindest teilweise ab- bzw. überdeckt.

Ein zusätzlicher Vorteil eines derartigen Systems ist darin zu sehen, daß durch das sich im Brustbereich befindliche Brustelement 9 hindurch bzw. daß unterhalb des Brustelementes 9 Zuleitungen in Form von Kabeln, wie z. B. für Kehlkopfmikrofone oder Kopfhörer, und/oder Schläuchen, z. B. für Trinkeinrichtungen, gasdicht zum Träger des erfindungsgemäßen Bekleidungsstückes 1 hin- und/oder abgeführt werden können, um so eine Kommunikation bzw. Versorgung des Trägers zu ermöglichen, beispielsweise mit Flüssigkeit.

Was die zuvor beschriebene Bekleidungseinheit 10 anbelangt, so kann diese in Form eines sogenannten Undergarments (Unterbekleidung) oder eines sogenannten Overgarments (Oberbekleidung) vorliegen. Unter einem Undergarment ist im weiteren Sinne eine Unterwäsche bzw. Unterbekleidung zu verstehen, so daß das erfindungsgemäße Bekleidungsstück 1 sowohl mit Bekleidungseinheiten bzw. -elementen in Form von Unterbekleidung als auch in Form von Oberbekleidung kombiniert werden kann. So ist eine Kombination des erfindungsgemäßen Bekleidungsstückes 1 beispielsweise mit einem Unterzieh-Overall möglich. Was die Ausbildung der Bekleidungseinheit 10 in Form eines Overgarments anbelangt, so ist diesbezüglich im Rahmen der vorliegenden Erfindung eine Ausbildung in Form von Schutzjacken bzw. vollständigen Schutzanzügen möglich.

Gemäß einer weiteren erfindungsgemäßen Ausführungsform kann es vorgesehen sein, daß sich - wie in der Fig. 9 dargestellt - an die Kapuze 2 ein Rükkenelement 11 anschließt, insbesondere wobei das Rückenelement 11 im Tragezustand des Bekleidungsstückes 1 den insbesondere oberen Rückenbereich und/oder den Schulterbereich des Trägers zumindest im wesentlichen abdeckt. Mit anderen Worten ist das Rückenelement 11 im Tragezustand gewisserma-βen rückenseitig positioniert. Das Rückenelement 11 weist - wie auch das Brustelement 9 - vorzugsweise dasselbe Material wie die Kapuze 2 auf.

Was das Rückenelement 11 anbelangt, so kann dieses gemäß einer erfindungsgemäßen Ausführungsform mit der Kapuze 2, insbesondere im Nackenbereich mit der Kapuze 2, vorzugsweise dauerhaft verbunden sein, wobei die Verbindung in der zuvor genannten Art ausgebildet sein kann. Erfindungsgemäß kann es gleichermaßen vorgesehen sein, daß das erfindungsgemäße Bekleidungsstück 1 sowohl ein Brustelement 9 als auch ein Rückenelement 11 aufweist, wobei das erfindungsgemäße Bekleidungsstück 1 dann gewissermaßen nach Art eines Ponchos mit der Kapuze 2 und der Atemschutzmaske 3 über eine Bekleidungseinheit 10 getragen werden kann, wobei das Brustelement 9 den vorderen Hals- und Brustbereich bzw. den vorderen Schulterbereich abdeckt und das Rückenteil 11 den Nacken, den hinteren Schulterbereich- und den oberen Rückenbereich des Trägers abdeckt. Erfindungsgemäß kann es auch vorgesehen sein, daß das Rückenelement 11 und das Brustelement 9 insgesamt einstückig ausgebildet sind, was die Herstellung des erfindungsgemäßen Bekleidungsstückes 1 weiter vereinfacht. Wie in der Fig. 9 dargestellt, kann das Rückenelement 11 mit einer Bekleidungseinheit 10 vorzugsweise abnehmbar verbunden sein. Gemäß dieser Ausführungsform ist es somit möglich, daß das erfindungsgemäße Bekleidungsstück 1 bei Nichtverwendung entweder komplett von der Bekleidungseinheit 10 abgenommen oder aber beispielsweise durch Lösen des vorderen Brustelementes 9 in der zuvor beschriebenen Art gewissermaßen auf den Rücken des Trägers geklappt bzw. gefaltet werden kann, wobei die Verbindung zwischen Rückenelement 11 und Bekleidungseinheit 10 zumindest im wesentlichen bestehen bleibt. Mit anderen Worten kann das Bekleidungsstück 1 derart ausgebildet sein, daß es im Tragezustand auf den Rücken des Trägers wegklappbar ist.

Was die Verbindung zwischen Rückenelement 11 und Bekleidungseinheit 10 anbelangt, so kann diese mittels einer Befestigungsvorrichtung 14 der zuvor beschriebenen Art, also vorzugsweise in Form von Reißverschlüssen, Druckknöpfen, Klettverschlüssen und dergleichen, erfolgen.

Wie zuvor beschrieben, kann es erfindungsgemäß vorgesehen sein, daß das erfindungsgemäße Bekleidungsstück 1 als separate, von einer Bekleidungseinheit 10 bzw. einem Schutzanzug unabhängige Einheit ausgebildet ist, insbesondere wobei das Bekleidungsstück 1 nach der Erfindung außerdem ein Brustelement 9, wie zuvor definiert, und/oder ein Rückenelement 11, insbesondere wie zuvor definiert, aufweist.

Gemäß einer weiteren erfindungsgemäßen Ausführungsform, die in der Fig. 4 und der Fig. 9 dargestellt ist, kann das Rückenelement 11 mit dem Brustelement 9 über mindestens eine Verbindungsvorrichtung 12, insbesondere über Achselgurte, verbunden sein, wobei die entsprechenden Verbindungsvorrichtungen 12 flexibel bzw. reversibel dehnbar sein sollten. Auf diese Weise wird gewährleistet, daß sowohl das Rückenelement 11 als auch das Brustelement 9 im Tragezustand eng am Oberkörper des Trägers bzw. der Bekleidungseinheit 10 anliegen und somit eine hohe Schutzfunktion gegenüber chemischen Giften- bzw. Kampfstoffen gewährleistet wird.

Was das erfindungsgemäße Bekleidungsstück 1 weiterhin anbelangt, so kann dieses im Tragezustand mit einer Bekleidungseinheit 10 kombiniert werden derart, daß die Bekleidungseinheit 10 den Körper des Trägers insbesondere brustseits zumindest bis zum Hals, insbesondere zumindest bis zum Kehlkopfbereich, abdeckt und das Bekleidungsstück 1 die Bekleidungseinheit 10 im Bereich des Halses und vorzugsweise im Bereich des oberen Brustabschnittes bedeckt und/oder überlappt. Auf diese Weise ist es - wie zuvor geschildert - insbesondere möglich, zusätzlich beispielsweise Versorgungs- bzw. Kommunikationsverbindungen, insbesondere in Form von Kabeln und/oder Schläuchen, zu integrieren, beispielsweise indem die Verbindungsleitungen zwischen dem erfindungsgemäßen Bekleidungsstück 1 und der Bekleidungseinheit 10 geführt bzw. verlegt werden, so daß auf diese Weise eine Versorgung bzw. Kommunikation mit dem Träger möglich ist.

## Patentansprüche

1. Bekleidungsstück (1), insbesondere für Schutz- und/oder militärische Zwecke, wie ABC-Schutzanzug oder dergleichen, aufweisend eine Kapuze (2) und eine Atemschutzmaske (3), wobei die Kapuze (2) einen Kapuzenrand (4) zur Ausbildung einer Gesichtsfeldtiffnung (5) aufweist, wobei die Atemschutzmaske (3) von der Gesichtsfeldöffnung (5) aufgenommen ist, wobei die Atemschutzmaske (3) dauerhaft mit der Kapuze (2) verbunden ist,
**dadurch gekennzeichnet,**
**daß**
die Verbindung zwischen der Kapuze (2) und der Atemschutzmaske (3) zwischen dem Kapuzenrand (4) und einem Außenrand (6) der Atemschutzmaske (3) umlaufend und/oder zumindest im wesentlichen durchgängig entlang der Gesichtsfeldöffnung (5) ausgebildet ist, wobei der Außenrand (6) doppellippig ausgebildet ist und eine innere Lippe (7') und eine äußere Lippe (7") umfaßt, und daß die Kapuze (2) an ihrer Innenseite vollständig oder teilweise mit einem Innenmaterial ausgekleidet ist, wobei das Innenmaterial ein adsorptionsfähiges Material auf Basis von Aktivkohle umfaßt.

2. Bekleidungsstück nach Anspruch 1, **dadurch gekennzeichnet daß** der Kapuzenrand (4) die Atemschutzmaske (3), insbesondere den Außenrand (6) der Atemschutzmaske (3), überlappt derart, daß im Tragezustand der Kapuzenrand (4) auf der dem Träger des Bekleidungsstückes (1) abgewandten Seite des Bekleidungsstückes (1) angeordnet ist.

3. Bekleidungsstück nach Anspruch 1 oder 2, **dadurch gekenntzeichnet, daß** die äu-ßere Lippe (7") vorzugsweise umlaufend an dem Außenrand (6) angesetzt ist und/oder daß die äußere Lippe (7") von der inneren Lippe (7') beabstandet ist.

4. Bekleidungsstück nach einem der vorangehenden Ansprüche, **dadurch gekennzeichnet, daß** die innere Lippe (7') im Tragezustand des Bekleidungsstückes (1) als Dichtlippe gegenüber dem Kopf, insbesondere dem Gesichtsfeldrand, des Trägers fungiert.

5. Bekleidungsstück nach einem der vorangehenden Ansprüche, **dadurch gekennzeichnet, daß** der Kapuzenrand (4) überlappend mit der äußeren Lippe (7") verbunden ist.

6. Bekleidungsstück nach Anspruch 5, **dadurch gekennzeichnet, daß** der Kapuzenrand (4) im Tragezustand auf der dem Träger des Bekleidungsstückes (1) abgewandten Seite der äußeren Lippe (7") angeordnet ist oder daß der Kapuzenrand (4) zwischen der äußeren Lippe (7") und der inneren Lippe (7') angeordnet ist.

7. Bekleidungsstück nach einem oder mehreren der vorangehenden Ansprüche, **dadurch gekennzeichnet, daß** die Kapuze (2) mittels Vernähen, Verweben, Verkleben, Verheften, Verschweißen oder dergleichen mit der Atemschutzmaske, (3) verbunden ist.

8. Bekleidungsstück nach einem oder mehreren der vorangehenden Ansprüche, **dadurch gekennzeichnet, daß** das Innenmaterial der Kapuze (2) die Aktivkohle in Form von Aktivkohlekörnern bzw. -kügelchen und/oder Aktivkohlefasern enthält und/oder wobei das Innenmaterial der Kapuze (2) eine wasserdampfdurchlässige, zumindest im wesentlichen gas- und/oder luftundurchlässige Sperrschicht, die den Durchtritt von schädlichen Gasen oder Flüssigkeiten, insbesondere chemischen Kampfstoffen, verhindert oder zumindest verzögert, umfaßt.

9. Bekleidungsstück nach einem oder mehreren der vorangehenden Ansprüche, **dadurch gekennzeichnet, daß** sich an die Kapuze (2) ein Brustelement (9) anschließt, insbesondere wobei das Brustelement (9) im Tragezustand des Bekleidungsstückes (1) den Brustbereich und/oder den Schulterbereich des Trägers zumindest teilweise abdeckt.

10. Bekleidungsstück nach einem oder mehreren der vorangehenden Ansprüche, **dadurch gekennzeichnet, daß** das Bekleidungsstück (1) in eine Bekleidungseinheit (10) integriert ist, insbesondere wobei sich die Bekleidungseinheit (10) an die Kapuze (2) anschließt.

11. Bekleidungsstück nach einem der Ansprüche 1 bis 9, **dadurch gekennzeichnet, daß** sich an die Kapuze (2) ein Rückenelement (11) anschließt, insbesondere wobei das Rückenelement (11) im Tragezustand des Bekleidungsstückes (1) den insbesondere oberen Rückenbereich und/oder den Schulterbereich des Trägers zumindest im wesentlichen abdeckt.

12. Bekleidungsstück nach einem der vorangehenden Ansprüche, **dadurch gekennzeichnet, daß** das Bekleidungsstück (1) im Tragezustand auf den Rücken des Trägers wegklappbar ist.

13. Bekleidungsstück nach einem der Ansprüche 1 bis 9 oder 11, **dadurch gekennzeichnet, daß** das Bekleidungsstück (1) als separate Einheit ausgebildet ist, insbesondere wobei das Bekleidungsstück (1) außerdem ein Brustelement (9) und/oder ein Rückenelement (11) aufweist, insbesondere wobei das Rückenelement (11) mit dem Brustelement (9) über mindestens eine Verbindungsvorrichtung (12), insbesondere über Achselgurte, verbunden ist.

14. Bekleidungsstück nach einem oder mehreren der vorangehenden Ansprüche, **dadurch gekennzeichnet, daß** das Bekleidungsstück (1) im Tragezustand mit einer Bekleidungseinheit (10) kombiniert wird derart, daß die Bekleidungseinheit (10) den Körper des Trägers insbesondere brustseits zumindest bis zum Hals, insbesondere zumindest bis zum Kehlkopfbereich, bedeckt und das Bekleidungsstück (1) die Bekleidungseinheit (10) im Bereich des Halses und vorzugsweise im Bereich des oberen Brustabschnittes bedeckt und/oder überlappt.

## Claims

1. Clothing item (1), in particular for protective and/or military purposes, such as an NBC protective suit or the like, including a hood (2) and a respirator (3), wherein the hood (2) includes a hood rim (4) to form a facial field opening (5), wherein the respirator (3) is accommodated by the facial field opening (5), wherein the respirator (3) is durably connected to the hood (2) **characterized in that** the connection between the hood (2) and the respirator (3) between the hood rim (4) and an outer rim (6) of the respirator (3) is formed orbitally and/or at least essentially continuously along the facial field opening (5), wherein the outer rim (6) is double lipped and comprises an inner lip (7') and an outer lip (7"), and **in that** the hood (2) is fully or partly lined on its inner surface with an inner material, wherein the inner material comprises an adsorption-capable material based on activated carbon.

2. Clothing item according to Claim 1, **characterized in that** the hood rim (4) overlaps the respirator (3), in particular the outer rim (6) of the respirator (3), such that in the donned state the hood rim (4) is disposed on that side of the clothing item (1) which is remote from the wearer of the clothing item (1).

3. Clothing item according to Claim 1 or 2, **characterized in that** the outer lip (7") attaches preferably orbitally to the outer rim (6) and/or **in that** the outer lip (7") is spaced apart from the inner lip (7').

4. Clothing item according to any preceding claim, **characterized in that** the inner lip (7') functions in the donned state of the clothing item (1) as a sealing lip with regard to the head, in particular the facial field rim, of the wearer.

5. Clothing item according to any preceding claim, **characterized in that** the hood rim (4) is connected overlappingly to the outer lip (7").

6. Clothing item according to Claim 5, **characterized in that** the hood rim (4) in the donned state is disposed on that side of the outer lip (7") which is remote from the wearer of the clothing item (1) or **in that** the hood rim (4) is disposed between the outer lip (7") and the inner lip (7').

7. Clothing item according to one or more of the preceding claims, **characterized in that** the hood (2) is connected to the respirator (3) by stitching, weaving, adhering, tacking, welding or the like.

8. Clothing item according to one or more of the preceding claims, **characterized in that** the inner material of the hood (2) contains the activated carbon in the form of activated carbon granules or spherules and/or activated carbon fibers, and/or wherein the inner material of the hood (2) comprises a water vapor pervious, at least essentially gas and/or air impervious blocking layer which prevents or at least retards the passage of noxiant gases or liquids, in particular chemical warfare agents.

9. Clothing item according to one or more of the preceding claims, **characterized in that** a chest element (9) adjoins the hood (2), in particular wherein the chest element (9) in the donned state of the clothing item (1) covers the chest region and/or the shoulder region of the wearer at least partly.

10. Clothing item according to one or more of the preceding claims, **characterized in that** the clothing item (1) is integrated in an apparel unit (10), in particular wherein the apparel unit (10) adjoins the hood (2).

11. Clothing item according to any one of Claims 1 to 9, **characterized in that** a back element (11) adjoins the hood (2), in particular wherein the back element (11) in the donned state of the clothing item (1) covers the, in particular upper, back region and/or the shoulder region of the wearer at least essentially.

12. Clothing item according to any one of the preceding claims, **characterized in that** the clothing item (1) in the donned state can be folded away onto the back of the wearer.

13. Clothing item according to any one of Claims 1 to 9 or 11, **characterized in that** the clothing item (1) is constructed as a separate unit, in particular wherein the clothing item (1) also includes a chest element (9) and/or a back element (11), in particular wherein the back element (11) is connected to the chest element (9) via at least one connection device (12), in particular via shoulder straps.

14. Clothing item according to one or more of the preceding claims, **characterized in that** the clothing item (1) in the donned state is combined with an apparel unit (10) such that the apparel unit (10) covers the body of the wearer, in particular chestside at least up to the neck, in particular at least up to the laryngeal region, and the clothing item (1) covers and/or overlaps the apparel unit (10) in the region of the neck and preferably in the region of the upper chest portion.

## Revendications

1. Pièce d'habillement (1), en particulier pour applications de sécurité et/ou applications militaires, par exemple vêtement de protection ABC ou similaire, présentant un capuchon (2) et un masque (3) de protection respiratoire, le capuchon (2) présentant un bord (4) de capuchon qui forme une ouverture (5) pour le champ de vision, le masque (3) de protection respiratoire étant repris dans l'ouverture (5) pour champ de vision,
le masque (3) de protection respiratoire étant relié durablement au capuchon (2),
**caractérisée en ce que**
la liaison entre le capuchon (2) et le masque (3) de protection respiratoire est formée entre le bord (4) du capuchon et un bord extérieur (6) du masque (3) de protection respiratoire, s'étend sur toute la périphérie et/ou au moins de manière essentiellement continue le long de l'ouverture (5) du champ de vision, le bord extérieur (6) étant à double lèvre et comportant une lèvre intérieure (7') et une lèvre extérieure (7") et
**en ce que** le côté intérieur du capuchon (2) est revêtu complètement ou partiellement d'un matériau intérieur, le matériau intérieur comprenant un matériau absorbant à base de charbon actif.

2. Pièce d'habillement selon la revendication 1, **caractérisée en ce que** le bord (4) du capuchon recouvre le masque (3) de protection respiratoire et en particulier le bord extérieur (6) du masque (3) de protection respiratoire de telle sorte que lorsque le capuchon est porté, le bord (4) du capuchon est disposé sur le côté de la pièce d'habillement (1) non tourné vers la personne qui porte la pièce d'habillement (1).

3. Pièce d'habillement selon les revendications 1 ou 2, **caractérisée en ce que** la lèvre extérieure (7") est placée de préférence sur tout le bord extérieur (6) et/ou **en ce que** la lèvre extérieure (7") est prévue à distance de la lèvre intérieure (7').

4. Pièce d'habillement selon l'une des revendications précédentes, **caractérisée en ce que** lorsque la pièce d'habillement (1) est portée, la lèvre intérieure (7') sert de lèvre d'étanchéité pour la tête et en particulier pour le bord du visage de la personne qui la porte.

5. Pièce d'habillement selon l'une des revendications précédentes, **caractérisée en ce que** le bord (4) du capuchon est relié à la lèvre extérieure (7") et la recouvre.

6. Pièce d'habillement selon la revendication 5, **caractérisée en ce que** lorsque la pièce d'habillement est portée, le bord (4) du capuchon est disposé sur le côté de la lèvre extérieure (7") non tourné vers la personne qui porte la pièce d'habillement (1) ou **en ce que** le bord (4) du capuchon est disposé entre la lèvre extérieure (7") et la lèvre intérieure (7').

7. Pièce d'habillement selon l'une ou plusieurs des revendications précédentes, **caractérisée en ce que** le capuchon (2) est relié au masque (3) de protection respiratoire par couture, tissage, collage, agrafage, soudage ou similaires.

8. Pièce d'habillement selon l'une ou plusieurs des revendications précédentes, **caractérisée en ce que** le matériau intérieur du capuchon (2) contient le charbon actif sous forme de grains, de billes et/ou de fibres de charbon actif et/ou **en ce que** le matériau intérieur du capuchon (2) comporte une couche de blocage perméable à la vapeur d'eau mais au moins essentiellement imperméable aux gaz et/ou à l'air et qui empêche ou au moins ralentit la pénétration de gaz ou de liquides nocifs, en particulier des agents de combat chimiques.

9. Pièce d'habillement selon l'une ou plusieurs des revendications précédentes, **caractérisée en ce qu'**un élément de poitrine (9) se raccorde au capuchon (2) et en particulier **en ce que** l'élément de poitrine (9) recouvre au moins partiellement le niveau de la poitrine et/ou le niveau des épaules de la personne qui porte la pièce d'habillement (1).

10. Pièce d'habillement selon l'une ou plusieurs des revendications précédentes, **caractérisée en ce que** la pièce d'habillement (1) est intégrée dans une unité d'habillement (10) et en particulier **en ce que** l'unité d'habillement (10) se raccorde au capuchon (2).

11. Pièce d'habillement selon l'une des revendications 1 à 9, **caractérisée en ce qu'**un élément de dos (11) se raccorde au capuchon (2) et en particulier **en ce que** l'élément de dos (11) couvre au moins essentiellement le niveau supérieur du dos et/ou le niveau des épaules de la personne qui porte la pièce d'habillement (1).

12. Pièce d'habillement selon l'une des revendications précédentes, **caractérisée en ce que** la pièce d'habillement (1) peut être rabattue sur le dos de la personne qui la porte.

13. Pièce d'habillement selon l'une des revendications 1 à 9 ou 11, **caractérisée en ce que** la pièce d'habillement (1) est configurée comme unité séparée et en particulier **en ce que** la pièce d'habillement (1) présente en outre un élément de poitrine (9) et/ou un élément de dos (11), l'élément de dos (11) étant relié à l'élément de poitrine (9) par au moins un dispositif de liaison (12) et en particulier par des courroies d'aisselles.

14. Pièce d'habillement selon l'une ou plusieurs des revendications précédentes, **caractérisée en ce que** lorsqu'elle est portée, la pièce d'habillement (1) est combinée avec une unité d'habillement (10) de telle sorte que l'unité d'habillement (10) couvre le corps de la personne au moins jusqu'au cou du côté de la poitrine et en particulier au moins jusqu'au niveau de la gorge et **en ce que** la pièce d'habillement (1) recouvre et/ou se superpose à l'unité d'habillement (10) au niveau du cou et de préférence au niveau de la partie supérieure de la poitrine.
